# EUROPÄISCHE PATENTSCHRIFT

(11) **EP 3 205 233 B1**
(45) Veröffentlichungstag und Bekanntmachung des Hinweises auf die Patenterteilung: **02.10.2019**
(21) Anmeldenummer: 17154969.4
(22) Anmeldetag: 07.02.2017
(51) Int. Cl.: A47B 5/02, D06F 57/12

(54) **WÄSCHETROCKNER**
LAUNDRY DRYER
SÈCHE-LINGE

(30) Priorität: 11.02.2016 DE 202016100688 U
(43) Veröffentlichungstag der Anmeldung: 16.08.2017
(73) Patentinhaber: Wenko-Wenselaar GmbH & Co. KG, 40721 Hilden (DE)
(72) Erfinder: Köllner, Niklas, 40721 Hilden (DE)
(74) Vertreter: Kreuzkamp, Markus

(56) Entgegenhaltungen:
- EP-A1- 0 317 657
- EP-A2- 0 943 280
- CH-A- 275 142
- CN-U- 202 595 525

## Beschreibung

### TECHNISCHER BEREICH

Die vorliegende Erfindung betrifft Balkon-Wäschetrockner mit Zusatzfunktion gemäß dem Oberbegriff der unabhängigen Schutzansprüche.

Im allgemeinen Stand der Technik sind Verbesserungen bekannt, welche einen Wäschetrockner dahingehend verbessern, dass dieser Zusatzfunktionen aufweist und vielseitiger genutzt werden kann. Aus der DE 1 690 667 U1 ist ein Wäschetrockner bekannt, welcher einen Standfuß für eine klassische Wäschespinne aufweist; hierbei ist die oberseitige Wäschespinne als austauschbare Baugruppe ausgebildet und der Standfuß kann so auch als Halterung für eine Tischplatte oder einen Sonnenschirm dienen. Aus der DE 1 970 550 U1 ist ein zusammenklappbarer Wäschetrockner bekannt, der oberseitig eine gesonderte Auflage und/oder Nut für eine Tischplatte aufweist und so in aufgestelltem Zustand auch als Tisch verwendbar ist. Die EP 0 943 280 A lehrt ergänzend, ein einhängbares Handtuch-Trockner-Gestell über eine Teleskoprohr-Verbindung mit innenseitiger Spannfeder einfacher und schneller montierbar zu gestalten. Gleichsinnig schlägt die CN 202 595 525 U vor, einen massiven Wand-Klapptisch mit einem teleskopierbaren Rahmen auszustatten, welcher unter der glatten Tischplatte ein- und ausgefahren werden kann, um bei Bedarf eine Wäschetrockner-Funktion bereitzustellen.

Die CH 275142 schlägt eine Vorrichtung in Leichtbauweise vor, welche als Klapptisch oder als Wäschehänger verwendbar ist; hierzu wird eine Platte auf einen in Benutzungslage horizontalen Wäschetrockner-Rahmen oberseitig vollständig abdeckend aufgeklipst. Nachteil ist hierbei, dass durch Zugluft oder bei leichter Versetzung des Rahmens aus der Horizontalen Gegenstände wie Stifte oder Zeitschriften, die auf den Tisch gelegt werden, von der glatten Platte direkt herunterrollen oder heruntergleiten werden. Zudem muss die Platte zum Wäsche auf- oder abhängen abgenommen werden und liegt dann nachteilig als loses Bauteil herum.

### BESCHREIBUNG DES STANDES DER TECHNIK

Vorliegend wird abweichend zum allgemeinen, technischen Bereich ein Balkon-Wäschetrockner verbessert; solche Wäschetrockner weisen keinen Standfuß auf, sondern werden über einen Hintergriff in ein Balkongeländer eingehängt oder an einer Außenwand befestigt. Die EP 0 317 657 A1 offenbart hierfür eine verbesserte Klemm- und Rast-Mechanik, mit welcher ein Rahmen mit darin angeordneten Aufhängestäben für Wäsche einfacher und schneller an verschiedene Balkongeländer reversibel angepasst und angeklemmt werden kann. Fortbildungen zur Verbesserung der Vielseitigkeit dieses Balkonwäschetrockners werden nicht diskutiert.

Aufgabe der vorliegenden Erfindung war es daher, die Nachteile des Standes der Technik zu überwinden und einen Balkon-Wäschetrockner zu entwickeln, der gleichsinnig eine verbesserte Vielseitigkeit bereitzustellen vermag. Hierbei stellten die Erfinder fest, dass die klassischen Fortbildungen des technischen Bereichs häufig austauschbare oder abnehmbare Baugruppen vorsehen, welche dann störend als loses Bauteil irgendwie zu lagern sind. Zudem sind die Baugruppen der Zusatzfunktion häufig nicht oder nur teilweise gegen ein Ausdrehen, Ausschieben oder Auseinanderfallen gesichert.

Die Lösung der Aufgabe führte daher zu einem verbesserten Balkon-Wäschetrockner gemäß der Merkmale des unabhängigen Schutzanspruchs. Vorteilhafte Ausführungsformen ergeben sich aus den abhängigen Schutzansprüchen sowie der nachfolgenden Beschreibung.

### ZUSAMMENFASSUNG DER ERFINDUNG

Erfindungsgemäß ist ein Balkon-Wäschetrockner mit Zusatzfunktion dadurch gekennzeichnet, dass der Wäschetrockner eine in einem Rahmen angeordnete Vielzahl von parallelen Wäsche-Halterungen aufweist und eine Tischplatte umfasst, wobei die Tischplatte unterseitig punktuell verteilte Klipse aufweist, über welche die Tischplatte in einer die Wäsche-Halterungen zumindest teilweise abdeckenden Anordnung reversibel auf den Wäschetrockner aufklipsbar ist.

### BESCHREIBUNG DER ERFINDUNG UND VORTEILHAFTER MERKMALE

Der erfindungsgemäße Balkon-Wäschetrockner mit Zusatzfunktion weist eine in einem Rahmen angeordnete Vielzahl von parallelen Wäsche-Halterungen auf. Wäschehalterungen können dabei sowohl Leinen als auch Stäbe oder Holme sein, welche klassischer Weise als längserstreckte, parallele Linienschar ausgerichtet sind und das Auflegen oder Einhängen von Wäsche erlauben. Weiterhin umfasst ist eine Tischplatte, wobei die Tischplatte unterseitig punktuell verteilte Klipse aufweist. 'Klips' bezeichnet hierbei ein elastisches C-Profil, welches kraftschlüssig einen Holm oder einen Stab oder eine Leine zu umgreifen vermag. Ein punktuell angeordneter Klips ist ein Klips, bei dem die Länge des C-Profils relativ zur Gesamtlänge der umgriffenen Wäsche-Halterung sehr klein ausfällt. Der Klips benötigt nur einen kleinen Bruchteil der Gesamtlänge des jeweiligen Holms, Stabs oder der jeweiligen Leine, welche als Wäsche-Halterung im Wäschetrockner vorliegen. Klipst man nun die Tischplatte auf die Wäsche-Halterung auf, so sind die Wäsche-Halterungen zumindest teilweise abgedeckt und die Tischplatte erlaubt die Nutzung des Wäschetrockners als Tisch. Soll wieder Wäsche ein- oder ausgehängt werden, so kann die Tischplatte reversibel wieder ausgeklipst werden und die Wäsche-Halterung ist wieder in vollem Ausmaß zugänglich. Besonders vorteilhaft ist hierbei, dass die Wäsche-Halterung nur in den Bereichen der punktuellen Klipse umschlossen wird. In den verbleibenden Abschnitten sind die Leinen, Stäbe oder Holme noch zugänglich und können - besonders bevorzugt über magnetische Wäsche-Haken und metallische Stäbe, weiterhin als Halterung Verwendung finden. Dadurch wird erstmals ein Wäschetrockner mit Zusatzfunktion zugänglich, der eine simultane Doppelfunktion bietet.

Erfindungsgemäß ist der Balkon-Wäschetrockner dadurch gekennzeichnet, dass der Rahmen als Rahmen eines Balkonwäschetrockners ausgebildet ist. Balkonwäschetrockner sind über Hintergriffe wie zum Beispiel Haken an einem Balkongeländer oder einer Wand mit Ankerpunkten einhängbar und können vorteilhaft ohne zusätzliche Standfüße oder Klappbeine auf einem Balkon verwendet werden.

Bevorzugt ist der Balkon-Wäschetrockner dadurch gekennzeichnet, dass der Rahmen mindestens einen, bevorzugt zwei seitlich angeordnete, Haken aufweist, welcher ein Balkongeländer hintergreifend ausrichtbar ist. Eine Verankerung an einem Balkongeländer, welches aus Streben oder auch aus einer umlaufenden Wand mit oberseitiger Abdeckung bestehen kann, kann über die Haken besonders vorteilhaft werkzeugfrei erfolgen: Der Hintergriff der Haken erlaubt das direkte Einhängen des Wäschetrockners, ohne dass gesonderte Maßnahmen oder zusätzliche Baugruppen notwendig sind.

Bevorzugt ist der Balkon-Wäschetrockner dadurch gekennzeichnet, dass der Rahmen Abdeckungen aus einem Elastomer, bevorzugt Elastomer-Abdeckkappen auf überstehenden Enden von Streben des Rahmens, aufweist. Elastomer-Abdeckungen schützen bei einer Auflage-Fläche die aufeinander aufliegenden Abschnitte vorteilhaft vor Kratzern und punktuellen Beschädigungen.

Bevorzugt ist der Balkon-Wäschetrockner dadurch gekennzeichnet, dass die Elastomer-Abdeckungen zu dem mindestens einen Haken als Widerlager eines G-Profils ausgerichtet sind. Ein 'G-Profil' bezeichnet einen Haken, welcher ein Geländer oder eine Wand zu hintergreifen vermag und eine gesonderte, auskragende Auflagefläche entgegengesetzt zum Hintergriff aufweist. Die Auflagefläche ist daher auf der gegenüberliegenden Seite der hintergriffenen Wand angeordnet und bietet einen Gegengriff. Bevorzugt ist die auskragende Auflagefläche horizontal verfahrbar und kann an verschieden dicke Wände oder Geländerabschnitte angepasst werden; dadurch kann vorteilhaft eine stets horizontale Ausrichtung des Wäschetrockners durch Einstellen des Gegengriffs auf die jeweilige Wand- oder Geländer-Dicke sichergestellt werden.

Bevorzugt ist der Balkon-Wäschetrockner dadurch gekennzeichnet, dass die Tischplatte unterseitig U-Profile aufweist, wobei die U-Profile die Wäsche-Halterungen umgreifend angeordnet sind. Der Umgriff sichert die Tischplatte zusätzlich gegen seitliches Wegschieben der Tischplatte quer zu den Wäsche-Halterungen. Bevorzugt sind die Umgriffe bei eingeklipster Tischplatte mit einem durchgehenden Spaltmaß zu den Wäsche-Halterungen angeordnet, welches kleiner ist als die maximale, elastische Deformierbarkeit der Klips-Fixierungen; bei seitlichem Impuls stabilisieren die U-Profile so zusätzlich die Klips-Halterungen.

Erfindungsgemäß wird der Rahmen leicht erhöht und mit gleichsinnigem Spaltmaß ausgeführt, sodass die Tischplatte vorteilhaft seitlich sowohl von einem umlaufenden, bündig nach oben abschließenden Rahmen als auch durch die unterseitigen U-Profile gegen seitliches Ausschieben gesichert ist.

Bevorzugt ist der Wäschetrockner dadurch gekennzeichnet, dass die U-Profile zumindest in Teilbereichen eine Elastomer-Beschichtung aufweisen, welche die Wäsche-Halterungen mit eine Spaltmaß von Millimetern, bevorzugt 2,5 +- 2 Millimetern, umgreifen. Dies ermöglicht, Wäsche elastisch auf den Halterungen zu fixieren und verleiht der Tischplatte eine vorteilhafte Wäscheklammer-Funktion.

Bevorzugt ist der Wäschetrockner dadurch gekennzeichnet, dass mindestens ein Klips eine erhöhte Kraftkonstante für die elastische Klipsverbindung aufweist und in anlenkender Position angeordnet ist, wobei die Tischplatte über den mindestens einen Klips gelenkig verschwenkbar angeordnet ist. Durch einen solchen Gelenk-Klips kann die Tischplatte bei Bedarf ausgeschwenkt werden, um die benachbarten Wäsche-Halterungen freizulegen. Dadurch kann Wäsche ein- oder ausgehängt werden, ohne dass die Tischplatte als lose Komponente gesondert gelagert werden müsste.

Bevorzugt ist der Wäschetrockner dadurch gekennzeichnet, dass der Rahmen zusammenlegbar ausgebildet ist. Das ermöglicht die vorteilhaft platzsparende Verstauung, wenn beispielsweise wegen extremer Wetterlagen ein Balkon-Wäschetrockner abgebaut werden muss.

Weitere Vorteile ergeben sich aus den Ausführungsbeispielen. Es versteht sich, dass die vorbeschriebenen, bevorzugten Merkmale, Vorteile und nachfolgenden Ausführungsbeispiele nicht beschränkend aufzufassen sind. Vorteilhafte oder bevorzugte, zusätzliche Merkmale und zusätzliche Merkmalskombinationen, wie sie in der Beschreibung erläutert sind, können im Rahmen der unabhängigen Schutzansprüche im beanspruchten Gegenstand sowohl einzeln als auch abweichend kombiniert verwirklicht werden, ohne dass der Bereich der Erfindung verlassen würde.

### KURZE BESCHREIBUNG DER FIGUREN

Die Figuren veranschaulichen an Hand von Prinzipskizzen:
Fig. 1 eine vorteilhafte Ausführungsform mit eingeklipster Tischplatte in unterseitiger, isometrischer Ansicht;
Fig. 2 eine vorteilhafte Ausführungsform gemäß Fig. 1 in oberseitiger, isometrischer Ansicht.

### DETAILLIERTE ERLÄUTERUNG DER ERFINDUNG AN HAND VON AUSFÜHRUNGSBEISPIELEN

Ein Wäschetrockner mit Zusatzfunktion ist in vorteilhafter Ausführungsform ausgebildet als Balkonwäschetrockner, aufweisend
- eine in einem Rahmen angeordnete Vielzahl von parallelen Wäsche-Halterungen,
- zwei seitlich zum Rahmen angeordnete Haken, welche von der Seite her betrachtet Teil eines hintergeifenden G-Profils sind, wobei wiederum Elastomer-Abdeckkappen auf überstehenden Enden von Streben des Rahmens eine innere Auflage des G-Profils ausbilden, welche in eingehängter Position auf den vertikalen Abschnitten eines Balkongeländers aufliegend angeordnet sind,
- eine Tischplatte mit unterseitig punktuell verteilten Klipsen,
- unterseitige U-Profile im Bereich der Tischplatte, wobei die U-Profile die Wäsche-Halterungen umgreifend angeordnet sind.

Wie Fig. 1 darlegt, weist die vorteilhafte Ausführungsform bei eingeklipster Tischplatte in unterseitiger, isometrischer Ansicht punktuell blockierte Wäsche-Halterungen auf, welche außerhalb der Klips-Verbindungen nach wie vor sichtbar und zugänglich sind. Die Wäsche-Halterungen können somit trotz eingeklipster Tischplatte von unten her gesehen und auch zumindest anteilig genutzt werden. Wie Fig. 2 darlegt, ist oberseitig eine durchgehende Tischplatte gegeben, welche die vielseitige Verwendung als Tisch erlaubt. Hierbei sichert die Klipsverbindung einerseits und der oberseitige, umlaufende Rahmen andererseits die Tischplatte besonders zuverlässig gegen seitliches Ausschieben oder Verrutschen.

### INDUSTRIELLE ANWENDBARKEIT

Problematisch ist bei Wäschetrocknern mit Zusatzfunktion, dass diese nur durch aufwändige Montage- und Umbau-Maßnahmen die Zusatzfunktion zugänglich machen. Zudem blockiert die Zusatzfunktion dann häufig die Funktion als Wäschetrockner. Aufgabe ist, diese Nachteile zu überwinden.

Die Lösung erfolgt durch eine Tischplatte, welche vorteilhaft einfach auf einen Wäschetrockner aufgeklipst wird, wobei der Wesentliche Teil der Stäbe, Leinen oder Holme weiterhin unterseitig zugänglich bleibt.

Diese besonders einfache und leicht zu bedienende Bauweise eignet sich besonders gut für Balkon-Wäschetrockner, die über zwei Haken an einem Balkon einhängbar sind. Dadurch kann der Wäschetrockner sowohl als Balkontisch als auch als Wäschetrockner verwendet werden, was auch die Nutzbarkeit eines Balkons mit erheblichem Mehrwert versieht.

## Patentansprüche

1. Balkon-Wäschetrockner mit Zusatzfunktion, wobei der Balkon-Wäschetrockner eine in einem Rahmen angeordnete Vielzahl von parallelen Wäsche-Halterungen aufweist ,wobei der Rahmen als Rahmen des Balkon-Wäschetrockners ausgebildet ist, wobei weiterhin der Balkon-Wäschetrockner eine Tischplatte umfasst, wobei die Tischplatte unterseitig punktuell verteilte Klipse aufweist, über welche die Tischplatte in einer die Wäsche-Halterungen zumindest teilweise abdeckenden Anordnung reversibel auf den Balkon-Wäschetrockner aufklipsbar ist, **dadurch gekennzeichnet, dass** bei aufgeklipster Tischplatte die Klipse nur Wäsche-Halterungen umgreifend angeordnet sind und der Rahmen leicht über die Tischplatte nach oben erhöht angeordnet ist, wodurch die Tischplatte seitlich sowohl von einem bündig umlaufenden, nach oben abschließenden Rahmen als auch durch die unterseitigen Klipse gegen seitliches Ausschieben gesichert ist.

2. Balkon-Wäschetrockner nach dem vorhergehenden Schutzanspruch, **dadurch gekennzeichnet, dass** der Rahmen mindestens einen, bevorzugt zwei seitlich angeordnete, Haken aufweist, welcher ein Balkongeländer hintergreifend ausrichtbar ist.

3. Balkon-Wäschetrockner nach einem der vorhergehenden Schutzansprüche, **dadurch gekennzeichnet, dass** der Rahmen Abdeckungen aus einem Elastomer, bevorzugt Elastomer-Abdeckkappen auf überstehenden Enden von Streben des Rahmens, aufweist.

4. Balkon-Wäschetrockner nach dem vorhergehenden Schutzanspruch, **dadurch gekennzeichnet, dass** die Elastomer-Abdeckungen zu dem mindestens einen Haken als Widerlager eines G-Profils ausgerichtet sind.

5. Balkon-Wäschetrockner nach einem der vorhergehenden Schutzansprüche, **dadurch gekennzeichnet, dass** die Tischplatte unterseitig U-Profile aufweist, wobei die U-Profile die Wäsche-Halterungen umgreifend angeordnet sind.

6. Balkon-Wäschetrockner nach dem vorhergehenden Schutzanspruch, **dadurch gekennzeichnet, dass** die U-Profile zumindest in Teilbereichen eine Elastomer-Beschichtung aufweisen, welche die Wäsche-Halterungen mit eine Spaltmaß von Millimetern, bevorzugt 2,5 +- 2 Millimetern, umgreifen.

7. Balkon-Wäschetrockner nach einem der vorhergehenden Schutzansprüche, **dadurch gekennzeichnet, dass** mindestens ein Klips eine erhöhte Kraftkonstante für die elastische Klipsverbindung aufweist und in anlenkender Position angeordnet ist, wobei die Tischplatte über den mindestens einen Klips gelenkig verschwenkbar angeordnet ist.

8. Balkon-Wäschetrockner nach einem der vorhergehenden Schutzansprüche, **dadurch gekennzeichnet, dass** der Rahmen zusammenlegbar ausgebildet ist.

9. Balkon-Wäschetrockner nach einem der vorhergehenden Schutzansprüche, aufweisend
- zwei seitlich zum Rahmen angeordnete Haken, welche von der Seite her betrachtet Teil eines hintergeifenden G-Profils sind, wobei wiederum Elastomer-Abdeckkappen auf überstehenden Enden von Streben des Rahmens eine innere Auflage des G-Profils ausbilden, welche in eingehängter Position auf passend vertikalen Abschnitten aufliegend ausrichtbar ist,
- die Tischplatte mit unterseitig punktuell verteilten Klipsen,
- unterseitige U-Profile im Bereich der Tischplatte, wobei die U-Profile die Wäsche-Halterungen umgreifend angeordnet sind.

## Claims

1. Balcony laundry dryer having an additional function, wherein the balcony laundry dryer has a multiplicity of parallel laundry holders arranged in a frame, wherein the frame is configured as a frame of the balcony laundry dryer, wherein, furthermore, the balcony laundry dryer comprises a table surface, wherein the table surface has clips distributed at points on its underside, via which clips the table surface is able to be reversibly clip-fastened onto the balcony laundry dryer in a manner at least partially covering the laundry holders, **characterized in that**, with the table surface clip-fastened on, the clips are arranged in a manner engaging around only laundry holders and the frame is arranged in a manner slightly overtopping the table surface, with the result that the table surface is secured laterally against being pushed out both by a flush-encircling and upwardly terminating frame and by the clips on the underside.

2. Balcony laundry dryer according to the preceding claim, **characterized in that** the frame has at least one, preferably two laterally arranged, hook(s), which is/are able to be oriented in a manner engaging behind a balcony railing.

3. Balcony laundry dryer according to either of the preceding claims, **characterized in that** the frame has covers made of an elastomer, preferably elastomer cover caps on protruding ends of struts of the frame.

4. Balcony laundry dryer according to the preceding claim, **characterized in that** the elastomer covers are oriented with respect to the at least one hook as supports of a G profile.

5. Balcony laundry dryer according to one of the preceding claims, **characterized in that** the table surface has U profiles on its underside, wherein the U profiles are arranged in a manner engaging around the laundry holders.

6. Balcony laundry dryer according to the preceding claim, **characterized in that** the U profiles have, at least in regions, an elastomer coating, and engage around the laundry holders with a gap size of millimetres, preferably 2.5 ± 2 millimetres.

7. Balcony laundry dryer according to one of the preceding claims, **characterized in that** at least one clip has a higher force constant for the elastic clip connection and is arranged in a hinging position, wherein the table surface is arranged so as to be pivotable in an articulated manner via the at least one clip.

8. Balcony laundry dryer according to one of the preceding claims, **characterized in that** the frame is configured to be collapsible.

9. Balcony laundry dryer according to one of the preceding claims, having
- two hooks that are arranged laterally with respect to the frame and, as seen from the side, are part of a G profile that engages behind, wherein elastomer cover caps on protruding ends of struts of the frame in turn form an internal support of the G profile, said support being orientable so as to rest on matching vertical sections in the suspended position,
- the table surface having clips distributed at points on its underside,
- U profiles on the underside in the region of the table surface, wherein the U profiles are arranged so as to engage around the laundry holders.

## Revendications

1. Séchoir à linge de balcon avec fonction supplémentaire, le séchoir à linge de balcon possédant une pluralité d'attaches à linge parallèles disposées dans un cadre, le cadre étant réalisé sous la forme d'un cadre du séchoir à linge de balcon, le séchoir à linge de balcon comportant en outre un plateau, le plateau possédant sur le côté inférieur des clips répartis ponctuellement par le biais desquels le plateau peut être enclipsé de manière réversible sur le séchoir à linge de balcon dans un arrangement qui recouvre au moins partiellement les attaches à linge, **caractérisé en ce que** lorsque le plateau est enclipsé, les clips sont disposés seulement de manière à envelopper les attaches à linge et le cadre est disposé légèrement surélevé vers le haut au-dessus du plateau, moyennant quoi le plateau est bloqué latéralement contre un glissement latéral vers l'extérieur à la fois par un cadre périphérique à fleur qui se ferme vers le haut et par les clips du côté inférieur.

2. Séchoir à linge de balcon selon la revendication précédente, **caractérisé en ce que** le cadre possède au moins un, de préférence deux crochets disposés latéralement, lesquels peuvent être orientés pour venir en prise par l'arrière avec un garde-corps de balcon.

3. Séchoir à linge de balcon selon l'une des revendications précédentes, **caractérisé en ce que** le cadre possède des éléments de recouvrement en un élastomère, de préférence des capuchons de recouvrement en élastomère sur des extrémités en saillie des montants du cadre.

4. Séchoir à linge de balcon selon la revendication précédente, **caractérisé en ce que** les éléments de recouvrement en élastomère sont orientés vers l'au moins un crochet faisant office de butée d'un profilé en G.

5. Séchoir à linge de balcon selon l'une des revendications précédentes, **caractérisé en ce que** le plateau possède des profilés en U du côté inférieur, les profilés en U étant disposés de manière à envelopper les attaches à linge.

6. Séchoir à linge de balcon selon la revendication précédente, **caractérisé en ce que** les profilés en U possèdent au moins dans des zones partielles un revêtement en élastomère qui enveloppe les attaches à linge avec une cote d'interstice de quelques millimètres, de préférence de 2,5 +/- 2 millimètres.

7. Séchoir à linge de balcon selon l'une des revendications précédentes, **caractérisé en ce qu'**au moins un clip possède une constante de force accrue pour l'assemblage par enclipsage élastique et il est disposé dans une position d'articulation, le plateau étant disposé de manière pivotante de manière articulée au-dessus de l'au moins un clip.

8. Séchoir à linge de balcon selon l'une des revendications précédentes, **caractérisé en ce que** le cadre est de configuration repliable.

9. Séchoir à linge de balcon selon l'une des revendications précédentes, possédant
- deux crochets disposés latéralement par rapport au cadre, lesquels, vus par le coté, sont une partie d'un profilé en G venant en prise par l'arrière, des capuchons de recouvrement en élastomère sur des extrémités en saillie des montants du cadre formant à leur tour un appui intérieur du profilé en G qui, en position accrochée, peut être orienté de manière à reposer sur des portions verticales assorties,
- le plateau avec des clips répartis ponctuellement sur le côté inférieur,
- des profilés en U sur le côté inférieur dans la zone du plateau, les profilés en U étant disposés de manière à envelopper les attaches à linge.
